# EUROPÄISCHE PATENTSCHRIFT

(11) **EP 1 211 585 B1**
(45) Veröffentlichungstag und Bekanntmachung des Hinweises auf die Patenterteilung: **20.07.2005**
(21) Anmeldenummer: 01124013.2
(22) Anmeldetag: 09.10.2001
(51) Int. Cl.: G05G 1/08

(54) **Handhebel**
Hand lever
Levier à main

(30) Priorität: 30.11.2000 DE 20020296 U
(43) Veröffentlichungstag der Anmeldung: 05.06.2002
(73) Patentinhaber: Heinrich Kipp Werk Spanntechnik + Normelemente, 72172 Sulz (DE)
(72) Erfinder: Braun, Otto, 72160 Horb-Bildechingen (DE); Fischer, Sascha, 72186 Empfingen (DE)
(74) Vertreter: Kohler Schmid Möbus

(56) Entgegenhaltungen:
- EP-A- 0 271 982
- CH-A- 569 219
- US-A- 2 797 592
- US-A- 2 899 841

## Beschreibung

Die vorliegende Erfindung bezieht sich auf einen Handhebel, in dessen mit einem in den Innenraum hineinragenden Absatz versehenen, hülsenförmigen Körper ein Befestigungselement, welches einen mit dem Absatz zusammenwirkenden Anschlag aufweist, begrenzt längsverschiebbar gelagert ist und der mit dem Befestigungselement mittels Kupplungselementen drehfest axial gekuppelt ist, wobei eine sich im hülsenförmigen Körper abstützende Feder für die axial ein- und ausrastbare Kupplung von Handhebel und Befestigungselement vorgesehen ist, sich das Befestigungselement einstückig über den Absatz des hülsenförmigen Körpers hinaus als Verlängerungsteil in diesen erstreckt und wobei eine zweite Abstützung für die Feder und der Anschlag am Befestigungselement oder seinem Verlängerungsteil vorgesehen sind.

Ein bevorzugtes Anwendungsgebiet für diese Handhebel sind Klemmhebel, wie man sie in der Technik verwendet, bzw. Klemmvorrichtungen zum Festhalten von Werkstücken, die auf solchen Werkzeugmaschinen bearbeitet werden sollen. Aus dem Stand der Technik bekannte derartige Handhebel haben den Nachteil, dass sie bzgl. ihrer Bauweise oft aufwendige und kostenintensive Herstellungsmaßnahmen erfordern.

Aus der EP-A-0 271 982 ist bereits ein Drehknopf bekannt, welcher in ähnlicher Weise aufgebaut ist. Dessen hülsenförmiges Verlängerungsteil wird jedoch weitgehend durch ein Gewindeschaft und eine darauf aufgesetzte Mutter ausgefüllt und trägt am Außenrand einen Zahnkranz, in welchen der eigentliche Drehknopf mit einer Innenverzahnung eingreift. Es handelt sich dabei um einen relativ komplizierten Aufbau, dessen Einzelteile aufwendig herzustellen sind. Auch der Zusammenbau erfordert vor allem durch die Verschraubung der Teile einen gewissen Zeitaufwand.

Es ist daher die Aufgabe der vorliegenden Erfindung, einen Handhebel mit Befestigungselement gemäß dem Oberbegriff des Hauptanspruchs so weiterzubilden, dass eine einfache und kostengünstige Herstellung und ein leichter Zusammenbau der Teile gewährleistet sind.

Zur Lösung dieser Aufgabe wird vorgeschlagen, dass das Verlängerungsteil einen nach oben offenen Hohlraum aufweist und aus einem elastischen Werkstoff besteht. Der Handhebel kann nunmehr aus Kunststoff sehr preisgünstig gefertigt werden und auch die Montage der Teile ist sehr einfach. Es entfällt nämlich die Notwendigkeit, die Teile zusammenzuschrauben, da man sie aufgrund der Nachgiebigkeit des Materials einfach rastend zusammenstecken kann.

Die Erfindung wird im folgenden anhand der Zeichnung näher erläutert. Dabei zeigt
- Fig. 1: einen Längsmittelschnitt durch den Handhebel mit dem Befestigungselement gemäß einer Ausführungsform der Erfindung;
- Fig. 2: einen Längsmittelschnitt durch den Handhebel mit dem Befestigungselement gemäß einer weiteren Ausführungsform der Erfindung; und
- Fig. 3: einen Längsmittelschnitt durch den Handhebel mit dem Befestigungselement gemäß einer Ausführungsform, die nicht Teil der Erfindung ist.

Wie aus den Figuren 1 bis 3 ersichtlich, weist der Handhebel 1 einen hülsenförmigen Körper 3 auf, der mit einem in den Innenraum hineinragenden Absatz 2 versehen ist. In dem hülsenförmigen Körper 3 ist ein Befestigungselement 4 begrenzt längsverschiebbar gelagert, wobei das Befestigungselement 4 einen Anschlag 5 aufweist, der mit dem Absatz 2 des hülsenförmigen Körpers 3 zusammenwirkt. Der Handhebel 1 ist mittels Kupplungselementen 6, 7 mit dem Befestigungselement 4 drehfest axial gekuppelt. Für die axial ein- und ausrastbare Kupplung von Handhebel 1 und Befestigungselement 4 ist eine Feder 8 vorgesehen, die sich in dem hülsenförmigen Körper 3 abstützt. An seinem unteren Ende trägt das Befestigungselement 4 eine Aufnahme für eine Spindel, Achse 17 oder dgl.

Das Befestigungselement 4 erstreckt sich einstückig über den Absatz 2 des hülsenförmigen Körpers 3 hinaus in diesen hinein und bildet somit ein Verlängerungsteil 9. Dabei ist eine zweite Abstützung für die Feder 8 vorgesehen. Der Anschlag kann entweder am Befestigungselement 4 oder an seinem Verlängerungsteil 9 vorgesehen sein. Zumindest der hülsenförmige Körper 3 oder das Verlängerungsteil 9 bestehen aus einem nachgiebigen Werkstoff.

Fig. 1 zeigt eine Ausführungsform der Erfindung, bei der das Verlängerungsteil 9 an seinem in den hülsenförmigen Körper hineinragenden Ende durch einen in etwa topfförmigen Deckel 12 abgeschlossen ist. Der topfförmige Deckel 12 weist eine in den Körper gerichtete Seitenwand 13 auf, wobei die Seitenwand 13 als zweite Abstützung für die Feder 8 dient. Zur Montage wird das Befestigungselement 4 mit seinem Verlängerungsteil 9 in den hülsenförmigen Körpers 3 eingeschoben und dann nach Einsetzen der Feder 8 der topfförmige Deckel 12 aufgesetzt und eingerastet.

In der Ausführungsform der Erfindung gemäss der Fig. 2 weist das Befestigungselement 4 die zweite Abstützung für die Feder 8 unterhalb des Absatzes 2 des hülsenförmigen Körpers 3 auf. Das Verlängerungsteil besteht aus einem elastischen Werkstoff und ist hohl 10 gestaltet. Dadurch lassen sich die Teile sehr leicht montieren, indem sie lediglich ineinandergeschoben werden, wobei die Anschläge 5 durch die Elastizität des Hohlraumes 10 über den Absatz 2 hinweggleiten und anschließend hinter diesem einrasten.

In Fig. 3 wird eine nicht zum Gegestand der Erfindung gehörende Ausführungs form gezeigt, wobei in den hülsenförmigen Körper 3 von der Handhebelseite 1 aus ein Hohlzylinder 14 hineinragt, der an seinem unteren Ende einen nach innen gerichteten Anschlagrand 15 aufweist, wobei das etwa pilzförmig gestaltete Verlängerungsteil 9 in den Hohlzylinder 14 hineinragt und sein Kopfteil 18 mit dem Anschlagrand 15 zusammenwirkt. Dabei ist der hülsenförmige Körper 3 an seinem dem Befestigungselement 4 entgegen gerichteten Ende offen gestaltet. Seitlich des Hohlzylinders 14 ist am hülsenförmigen Körper 3 oder am Verlängerungsteil 9 ein angespritztes Federelement 16 angeordnet. Auch hier werden die Teile zum Zusammensetzen ineinandergeschoben, wobei dann das etwa pilzförmig gestaltete Verlängerungsteil 9 im Hohlzylinder 14 einrastet.

Bei allen Ausführungsformen gemäss den Figuren 1 bis 3 ist das Verlängerungsteil 9 an seinem oberen Ende und das Befestigungselement 4 an seinem unteren Ende jeweils kreissymmetrisch ausgebildet, wobei der obere Bereich gegenüber dem unteren Bereich in seinem Umfang verkleinert ist. Des weiteren weist das Verlängerungsteil 9 an seinem in den hülsenförmigen Körper 3 hineinragenden Ende einen Ringabsatz als zweite Abstützung für die Feder (Figur 2 und 3) bzw. als Anschlag (Figur 1) auf.

Das Ausrasten der Kupplung erfolgt im Falle der Ausführungsformen gemäss Fig. 1 und Fig. 2 in axialer Richtung durch Anheben des Handhebels 1 bei festgehaltener Spindel 17 oder dgl. in Richtung des Pfeils 19 bzw. entgegen der Pfeilrichtung 20 unter gleichzeitigem Spannen der Feder 8. Nach Drehen des Handhebels 1 um einen vorgesehenen Drehwinkel wird dann der Handhebel 1 wieder losgelassen, die Feder 8 entspannt sich und die Kupplung kann wieder einrasten. Die axiale Relativbewegung zwischen Handhebel 1 und Befestigungselement 4 kann dadurch begrenzt werden, dass die Feder 8 nach einer vorbestimmten Druckbewegung des Handhebels 1 in Blocklage ist.

Im Falle der Ausführungsformen gemäss Fig. 3 erfolgt das Einrasten der Kupplung in axialer Richtung durch Drücken des Handhebels 1 bei festgehaltener Spindel 17 oder dgl. in Richtung des Pfeils 20 unter gleichzeitigem Spannen der Feder 8. Bei entspannter Feder 8 stehen die Kupplungselemente 6, 7 außer Formschluß und der Anschlagrand 15 sowie das Kopfteil 18 des Hohlzylinders 14 sind in Eingriff miteinander. Auf diese Weise wird die Bewegung des Handhebels 1 nach oben begrenzt. Wird nun der Handhebel 1 in Richtung des Pfeils 20 nach unten bewegt, geraten der Anschlagrand 15 und das Kopfteil 18 außer Eingriff und die Kupplungselemente 6, 7 werden drehfest axial miteinander gekoppelt. Der Anschlagrand 15 begrenzt dabei gleichzeitig die Bewegung des hülsenförmigen Körpers 3 in Richtung des Pfeils 20.

## Patentansprüche

1. Handhebel (1), in dessen mit einem in den Innenraum hineinragenden Absatz (2) versehenen, hülsenförmigen Körper (3) ein Befestigungselement (4), welches einen mit dem Absatz (2) zusammenwirkenden Anschlag (5) aufweist, begrenzt längsverschiebbar gelagert ist und der mit dem Befestigungselement (4) mittels Kupplungselementen (6, 7) drehfest axial gekuppelt ist, wobei eine sich im hülsenförmigen Körper (3) abstützende Feder (8) für die axial ein- und ausrastbare Kupplung von Handhebel (1) und Befestigungselement (4) vorgesehen ist, sich das Befestigungselement (4) einstückig über den Absatz (2) des hülsenförmigen Körpers (3) hinaus als Verlängerungsteil (9) in diesen erstreckt und wobei eine zweite Abstützung für die Feder (8) und der Anschlag (2) am Befestigungselement (4) oder seinem Verlängerungsteil (9) vorgesehen sind, das Verlängerungsteil (9) einen nach oben offenen Hohlraum (10) aufweist und aus einem elastischen Werkstoff besteht.

2. Handhebel nach Anspruch 1, **dadurch gekennzeichnet, dass** das Verlängerungsteil (9) an seinem in den hülsenförmigen Körper (3) hineinragenden Ende durch einen etwa topfförmigen Dekkel (12) abgeschlossen ist, dessen in den Körper gerichtete Seitenwand (13) als zweite Abstützung für die Feder (8) ausgebildet ist.

3. Handhebel nach einem oder beiden der vorhergehenden Ansprüche, **dadurch gekennzeichnet, dass** das Verlängerungsteil (9) an seinem in den hülsenförmigen Körper (3) hineinragenden Ende einen Ringabsatz als zweite Abstützung für die Feder (8) oder als Anschlag (2) aufweist.

4. Handhebel nach einem oder mehreren der vorhergehenden Ansprüche, **dadurch gekennzeichnet, dass** das Befestigungselement (4) unterhalb des Absatzes (2) des hülsenförmigen Körpers (3) die zweite Abstützung für die Feder (8) aufweist.

5. Handhebel nach einem oder mehreren der vorhergehenden Ansprüche, **dadurch gekennzeichnet, dass** der hülsenförmige Körper (3) an seinem dem Befestigungselement (4) entgegen gerichteten Ende offen gestaltet ist.

## Claims

1. Hand-operated lever (1), in whose sleeve-like body (3) provided with a shoulder (2) which protrudes into the inner space a fixing element (4) which has a stop (5) which cooperates with the shoulder (2) is supported so as to be able to be longitudinally displaced in a limited manner, and which lever (1) is axially coupled to the fixing element (4) in a rotationally secure manner by means of coupling elements (6, 7), a spring (8) which is supported in the sleeve-like body (3) being provided for coupling the hand-operated lever (1) and the fixing element (4) so as to be able to be axially engaged and disengaged, the fixing element (4) extending integrally beyond the shoulder (2) of the sleeve-like body (3) into the sleeve-like body (3) as an extension portion (9), and a second support for the spring (8) and the stop (5) being provided on the fixing element (4) or the extension portion (9) thereof, the extension portion (9) having an upwardly open hollow space (10) and comprising a resilient material.

2. Hand-operated lever according to claim 1, **characterised in that** the extension portion (9) is closed, at the end thereof which protrudes into the sleeve-like body (3), by a substantially pot-like cover (12) whose side wall (13) that is directed into the body is constructed as a second support for the spring (8).

3. Hand-operated lever according to either or both of the preceding claims, **characterised in that** the extension portion (9) has, at the end thereof which protrudes into the sleeve-like body (3), an annular shoulder as a second support for the spring (8) or as a stop (5).

4. Hand-operated lever according to any one or more of the preceding claims, **characterised in that** the fixing element (4) has, below the shoulder (2) of the sleeve-like body (3), the second support for the spring (8).

5. Hand-operated lever according to any one or more of the preceding claims, **characterised in that** the sleeve-like body (3) is constructed so as to be open at the end thereof which is directed counter to the fixing element (4).

## Revendications

1. Levier manuel (1) dont le corps (3) en forme de douille, muni d'une partie décrochée (2) pénétrant dans l'espace intérieur, loge un élément de fixation (4) qui présente une butée (5) coopérant avec ladite partie décrochée (2), et est monté à coulissements longitudinaux limités, ledit levier étant accouplé audit élément de fixation (4) avec verrouillage rotatif dans le sens axial, au moyen d'éléments d'accouplement (6, 7), un ressort (8), prenant appui dans le corps (3) en forme de douille, étant prévu pour l'accouplement axialement encliquetable et désencliquetable du levier manuel (1) et de l'élément de fixation (4), ledit élément de fixation (4) pénétrant d'un seul tenant dans le corps (3) en forme de douille, en tant que pièce de prolongement (9), au-delà de la partie décrochée (2) dudit corps ; et un second appui étant prévu pour le ressort (8), la butée (5) étant prévue sur l'élément de fixation (4) ou sur sa pièce de prolongement (9), ladite pièce de prolongement (9) comportant une cavité (10) ouverte vers le haut, et étant constituée d'un matériau élastique.

2. Levier manuel selon la revendication 1, **caractérisé par le fait que** la pièce de prolongement (9) est obturée, à son extrémité pénétrant dans le corps (3) en forme de douille, par un couvercle (12) sensiblement en forme de pot dont la paroi latérale (13), dirigée vers l'intérieur dudit corps, est réalisée en tant que second appui conféré au ressort (8)

3. Levier manuel selon l'une des revendications précédentes, ou les deux, **caractérisé par le fait que** la pièce de prolongement (9) comporte, à son extrémité pénétrant dans le corps (3) en forme de douille, un décrochement annulaire remplissant la fonction d'un second appui conféré au ressort (8), ou d'une butée (5).

4. Levier manuel selon l'une ou plusieurs des revendications précédentes, **caractérisé par le fait que** l'élément de fixation (4) présente, au-dessous de la partie décrochée (2) du corps (3) en forme de douille, le second appui conféré au ressort (8)

5. Levier manuel selon l'une ou plusieurs des revendications précédentes, **caractérisé par le fait que** le corps (3) en forme de douille est de conception ouverte à son extrémité tournée à l'opposé de l'élément de fixation (4)
